# EUROPÄISCHE PATENTANMELDUNG

(11) **EP 4 180 218 A1**
(43) Veröffentlichungstag der Anmeldung: **17.05.2023**
(21) Anmeldenummer: 21207906.5
(22) Anmeldetag: 12.11.2021
(51) Int. Cl.: B30B 11/26, B30B 11/00, B30B 9/12, B30B 9/04

(54) **VERFAHREN UND VORRICHTUNG ZUR HERSTELLUNG VON PELLETS**

(71) Anmelder: Maschinenfabrik Bermatingen GmbH & Co. KG, 88697 Bermatingen (DE)
(72) Erfinder: Schautzgy, Maximilian, 88697 Bermatingen (DE); Gotterbarm, Roderich, 88697 Bermatingen (DE)
(74) Vertreter: Christ, Niko

(57) **Zusammenfassung**

Bei einem Verfahren zur Herstellung von Pellets (2), die aus einem flüssigkeitshaltigen Ausgangsstoff (3) zu fertigen sind, soll die Verarbeitung des angefallenen Rasenschnittes oder sonstiger flüssigkeitshaltiger Ausgangsstoffe (3) zu vereinzelten Pellets (2) unmittelbar durch den Betreiber von Rasenflächen erfolgen und die benötigten Energiebedürfnisse zur Verarbeitung solcher Ausgangsstoffe (3) möglichst gering gehalten sein. Dies ist durch die Verfahrensschritte erreicht:
Einfüllen des Ausgangsstoffes (3) in einen Sammelbehälter (4), der Bestandteil einer Vorrichtung (1) ist, Auspressen des Ausgangsstoffes (3) mithilfe mindestens zwei Paaren von Presswerkzeugen (5, 6) in Form von Schneckenwellen oder Pressstempeln, die gesteuert von einem Motor (7) betrieben sind, zu einem vorverdichteten Ausgangsstoff (10), wobei die Presswerkzeuge (5, 6) unmittelbar an einer Ausgangsöffnung (4') des Sammelbehälters (4) angeordnet sind, Auffangen der beim Verdichten des Ausgangsstoffes (3) entstehenden Abwärme (8) in einem Wärmetauscher (9), Zuführen des vorverdichteten Ausgangsstoffes (10) zu einer Fördereinrichtung (11), durch die die Ausgangsstoffe (10) zu einer Pelletiereinrichtung (12) transportiert sind, Zuführen der in dem Wärmetauscher (9) aufgenommenen Abwärme (8) an die in der Fördereinrichtung (11) angeordneten Ausgangsstoffe (10), während diese bewegt sind, Verpressen des vorverdichteten Ausgangsstoffes (10) durch die Pelletiervorrichtung (12) zu vereinzelten Pellets (2) mit einem Flüssigkeitsgehalt von 15% bis 20% des Ausgangsstoffes (3).

## Beschreibung

Die Erfindung bezieht sich auf ein Verfahren zur Herstellung von Pellets nach dem Oberbegriff des Patentanspruches 1 sowie auf eine Vorrichtung zur Durchführung des Verfahrens nach dem Oberbegriff des Patentanspruches 7.

Solche Verfahren und Vorrichtungen sind seit langem bekannt und beispielsweise in WO 2012/146699 A1, EP 0 201 052 A3 oder EP 0 172 359 A1 beschrieben. Zudem ist aus EP 2 536 555 B1 eine Pelletpresse mit einem Motor zu entnehmen, durch die ein Rotor angetrieben ist. Durch die Rotation des Rotors sollen Kräfte auf einen dort eingefüllten Ausgangsstoff ausgeübt sein, der dadurch zu Pellets verpresst ist.

Nachteiligerweise sind die im Stand der Technik bekannt gewordenen Verfahren und Vorrichtungen zur Verarbeitung von Ausgangsstoffen zu Pellets ausschließlich begrenzt auf die Verarbeitung von bereits vorverdichteten und getrockneten Ausgangsstoffen. Insbesondere bei Rasenschnitten auf großen Flächen, beispielsweise Parkanlagen, Fußballplätzen oder Golfanlagen, fallen jedoch erhebliche Mengen von Gras an, die zunächst in einem Container stationär gesammelt werden. Bereits nach wenigen Tagen entstehen im Inneren der Grasballen Gase und erhebliche Abwärme, durch die der Rasenschnitt beschädigt oder gar zerstört ist. Zudem verursachen die Faulgase äußerst unangenehme Gerüche, die für Menschen äußerst störend sind. Somit sind solche Container in einem Bereich aufzustellen, der möglichst keiner menschlichen Benutzung oder Begegnung bedarf.

Die Betreiber von kommunalen Anlagen oder Golfplätzen müssen zudem für die Entsorgung solcher Rasenschnitte eine Gebühr in erheblichem Umfange entrichten. Der Entsorger solcher Rasenschnitte trocknet anschließend das Gras auf eine bestimmte Temperatur. Solche Trocknungsprozesse sind äußerst komplex und kostenintensiv, da zum einen zu gewährleisten ist, dass ein vorgegebener Temperaturbereich für die Trocknung des Grases nicht unter- bzw. überschritten ist, um Beschädigungen an dem Gras zu vermeiden - solche thermodynamischen Prozesse sind jedoch äußerst energie- und folglich kostenintensiv - und zum anderen zahlen die Betreiber für die Entsorgung des Rasenschnittes an die Entsorger eine hohe Gebühr.

Es ist daher Aufgabe der Erfindung, ein Verfahren sowie eine Vorrichtung zur Durchführung des Verfahrens der eingangs genannten Gattung zur Verfügung zu stellen, durch die zum einen die Verarbeitung des angefallenen Rassenschnittes oder sonstiger flüssigkeitshaltiger Ausgangsstoffe zu vereinzelten Pellets unmittelbar durch den Betreiber von Rasenflächen erfolgen kann und zum anderen sollen die benötigten Energiebedürfnisse zur Verarbeitung solcher Ausgangsstoffe möglichst gering gehalten sein.

Diese Aufgabe ist erfindungsgemäß durch die Merkmale des kennzeichnen Teils von Patentanspruch 1 hinsichtlich der zu durchlaufenden Verfahrensschritte und hinsichtlich der Ausgestaltung der Vorrichtung nach dem kennzeichnenden Teil von Patentanspruch 7 gelöst.

Weitere vorteilhafte Weiterbildungen der Erfindung ergeben sich aus den Unteransprüchen.

Dadurch, dass der Sammelbehälter ein Bestandteil der Vorrichtung ist, dass in dem Sammelbehälter eine Ausgangsöffnung vorhanden ist, dass unmittelbar benachbart zu der Ausgangsöffnung mindestens ein Paar von zusammenwirkenden Presswerkzeugen angeordnet sind, die als Schneckenwellen oder Pressstempel ausgestaltet sind, zwischen denen die Ausgangsstoffe eingefüllt und durch Verdichten zu einem vorverdichteten Ausgangsstoff ausgepresst sind, dass die durch das Verdichten des Ausgangsstoffes entstandene Abwärme aufgefangen und an einen Wärmetauscher weitergeleitet ist, dass die vorverdichteten Ausgangsstoffe mittels einer Fördereinrichtung abtransportiert sind, dass der Wärmetauscher im Bereich der Fördereinrichtung angeordnet ist und die aufgenommene Abwärme an die Ausgangsstoffe zu deren Trocknung abgibt, und dass die derart getrockneten Ausgangsstoffe an die Pelletiereinrichtung gefördert sind und durch diese zu den vereinzelten Pellets mit einem Flüssigkeitsgehalt von 15% bis 20% verpresst sind, ist zum einen eine optimale Energieumsetzung innerhalb der Vorrichtung erreicht, denn die von den vorverdichteten Ausgangsstoffen abgegebene Abwärme ist durch den Wärmetauscher aufgefangen und an diese im Bereich der Fördereinrichtung zu deren weiteren Austrocknung abgegeben, und zum anderen kann der Rasenschnitt unmittelbar in den Sammelbehälter, der Bestandteil der Vorrichtung ist, eingefüllt und unverzüglich zu den vereinzelten Pellets verarbeitet werden.

Somit entfällt eine Zwischenlagerung des Rasenschnittes in Containern, deren Abtransport sowie deren gebührenpflichtige Entsorgung. Vielmehr kann der Betreiber von Parkanlagen, Golfplätzen oder ähnlich groß bemessenen Rasenflächen den anfallenden Rasenschnitt unmittelbar zu Pellets verarbeiten und diese gewinnbringend an Hersteller von Papier, Futtermittel oder dergleichen verkaufen.

Zudem weist der Rasenschnitt ein äußerst proteinhaltiges Flüssigkeitsgemisch auf, das während des Vorverdichtens durch die paarweise angeordneten und zusammenwirkenden Presswerkzeuge aus diesem herausgepresst ist und in einem dafür geeigneten Auffangbecken gesammelt ist. Aus diesem proteinhaltigen Saft kann anschließend Futtermittel für Tiere produziert werden, sodass auch dieser Bestandteil des Rassenschnittes von dem Betreiber der Vorrichtung gewinnbringend vermarktet werden kann.

Die Vorrichtung stellt demnach ein Gesamtkonzept zur Verarbeitung von Gras zu vereinzelten Pellets mit einem abschließenden Flüssigkeitsgehalt von etwa 15 % bis 20 % dar. Eine solche Vorrichtung ist gegenüber dem Container zur Zwischenlagerung von Rasenschnitt mit einer äußerst gering bemessenen Standfläche ausgestattet und der Rasenschnitt ist unverzüglich verarbeitet, sodass unangenehme Geruchsbelästigungen, Zwischenlagerung und der Abtransport von voluminösen Grasballen entfällt. Insbesondere entstehen während der Zwischenlagerung von Grasballen keine unangenehmen Faulgase, die Geruchsbelästigungen sein können, denn der Rasenschnitt wird unverzüglich verpresst, getrocknet und zu den vereinzelten Pellets verarbeitet.

Die durch die erfindungsgemäßen Verfahrensschritte ablaufenden Verarbeitungsprozesse sind energiesparend und bringen dem Betreiber solcher Vorrichtungen zusätzliche Einnahmen; die gebührenpflichtige Entsorgung von voluminösen Rassenschnitten entfällt zudem vollständig. Die Verfahrensschritte sind gegenüber den bislang bekannten Trocknungs- und Verarbeitungsprozessen von Rasenschnitt äußerst energiesparend und somit umweltschonend. Die aus dem Rasenschnitt gewonnenen Bestandteile, nämlich der proteinhaltige Flüssigkeitsanteil sowie die getrockneten Pellets, können nach den Verarbeitungsschritten zu Futtermittel und zu weiteren Fertigungsschritten für andere Produkte, beispielsweise Papiertüten aus Gras oder komprimiertes Futtermittel in Form von Pellets, weiterverwendet werden.

In der Zeichnung ist eine erfindungsgemäße Vorrichtung sowie die damit verbundenen Verfahrensschritte zur Herstellung von vereinzelten Pellets aus einem flüssigkeitshaltigen Ausgangsstoff dargestellt, die nachfolgend näher erläutert sind. Im Einzelnen zeigt:
- Figur 1: eine Vorrichtung bestehend aus einem Sammelbehälter, in den flüssigkeitshaltige Ausgangsstoffe, insbesondere Grashalme, einfüllbar sind, zwei die Ausgangsstoffe vorverdichtende Presswerkzeuge mit einem Antrieb und einer unmittelbar an den Sammelbehälter angebauten Förder- und Pelletiereinrichtung, durch die aus den Ausgangsstoffen vereinzelte Pellets gefertigt sind, in perspektivischer Ansicht,
- Figur 2: die Vorrichtung gemäß Figur 1 entlang der Schnittlinie II-II mit zwei benachbart zu dem Sammelbehälter angeordneten und paarweise zusammenwirkenden Presswerkzeugen, durch die das eingefüllte Gras vorverdichtet und der proteinhaltige Flüssigkeitsanteil aus diesem herausgepresst und in einem Auffangbecken gesammelt ist,
- Figur 3: die paarweise zusammenwirkenden Presswerkzeuge gemäß Figur 2 entlang der Schnittlinie III-III, und
- Figur 4: die Vorrichtung gemäß Figur 1 entlang der Schnittlinie IV-IV mit einer zwischen dem Sammelbehälter und der Pelletiereinrichtung vorhandenen Fördereinrichtung, durch die die vorverdichteten Ausgangsstoffe mittels der aufgefangenen Abwärme zusätzlich ausgetrocknet sind, wobei die Abwärme von den Presswerkzeugen von einem Wärmetauscher aufgenommen und im Bereich der Fördereinrichtung an die vorverdichteten Ausgangsstoffe abgegeben ist.

Aus Figur 1 ist eine Vorrichtung 1 zu entnehmen, durch die aus einem flüssigkeitshaltigen Ausgangsstoff 3, beispielsweise Gras, vereinzelte Pellets 2 mit einem Flüssigkeitsanteil von 15 % bis 20 % gefertigt sind. Die Vorrichtung 1 umfasst zunächst einen Sammelbehälter 4, der eine Einfüllöffnung aufweist, durch die die Ausgangsstoffe 3 einfüllbar sind. Unterhalb der Einfüllöffnung des Sammelbehälters 4 ist in diesem eine Ausgangsöffnung 4' eingearbeitet.

Gemäß Figur 2 sind unmittelbar benachbart zu der Ausgangsöffnung 4' zwei Presswerkzeuge 5 und 6 vorgesehen, die durch einen Motor 7 in Rotation versetzt sind. Die Presswerkzeuge 5, 6 wirken dabei paarweise zusammen und sind als Schneckenwellen ausgestaltet. Die Rotation der beiden Schneckenwellen 5 und 6 ist dabei gegenläufig und in den Sammelbehälter 4 eingefüllte Ausgangsstoffe 3 werden zwischen diesen hineingezogen und in bekannter Weise vorverdichtet. Somit entstehen zwei Komponenten aus dem flüssigkeitshaltigen Ausgangsstoff 3 während der Rotation der beiden Presswerkzeuge 5 und 6, nämlich zum einen ein vorverdichteter Ausgangsstoff 10 und ein aus dem flüssigkeitshaltigen Ausgangsstoff 3 ausgepresster Flüssigkeitsanteil 15.

Unterhalb der beiden Presswerkzeuge 5 und 6 ist ein Gitter 18 angeordnet, in das eine Vielzahl von Durchlassöffnungen 19 eingearbeitet sind. Somit fällt der vorverdichtete Ausgangsstoff 10 auf das Gitter 18 und die ausgepresste Flüssigkeit 15 gelangt durch die Durchlassöffnung 19 in einen unterhalb zu dem Gitter 18 positionierten Auffangbecken 16. In dem Auffangbecken 16 ist demnach die Flüssigkeit 15 eingefüllt und kann anschließend abtransportiert und beispielsweise als Futtermittel weiterverarbeitet bzw. verwendet sein.

Die auf dem Gitter 18 abgelagerten vorverdichteten Ausgangsstoffe 10 sind anschließend gemäß Figur 4 an eine Fördereinrichtung 11 weitergegeben. Aufgrund des Vorverdichtungs-Vorganges zwischen den beiden Presswerkzeugen 5, 6 entsteht beim Verpressen des flüssigkeitshaltigen Ausgangsstoffes 3 eine erhebliche Abwärme 8, denn der Ausgangsstoff 3, insbesondere Gräser, weisen einen enorm hohen Proteingehalt auf. Beim Verdichten von Proteinen entsteht üblicherweise Abwärme 8.

Erfindungsgemäß ist im Bereich der beiden Presswerkzeuge 5, 6 ein Wärmetauscher 9 vorgesehen, durch den die anfallende Abwärme 8 aufgefangen und zunächst zwischengespeichert ist. Der Wärmetauscher 9 gibt die aufgenommene Abwärme 8 an die vorverdichteten Ausgangsstoffe 10 ab, sobald diese durch die Fördereinrichtung 11 in Richtung der Pelletiereinrichtung 12 gefördert sind. Folglich unterlaufen die vorverdichteten Ausgangsstoffe 10 im Bereich der Fördereinrichtung 11 eine weitere Trocknung, um deren Flüssigkeitsgehalt auf 15 % bis 20 % nach Verlassen der Fördereinrichtung 11 zu reduzieren. Der Wärmetauscher 9 befindet sich also sowohl im Bereich der Pressvorrichtung 5, 6 als auch im Bereich der Fördereinrichtung 11. Die entsprechend geförderten Ausgangsstoffe sind nach Verlassen der Fördereinrichtung 11 mit der Bezugsziffer 13 gekennzeichnet.

Da die vorverdichteten Ausgangsstoffe 10 äußerst temperaturempfindlich sind, ist es oftmals erforderlich, das Innere der Fördereinrichtung 11 zu be- oder entlüften. Zu diesem Zweck ist der Fördereinrichtung 11 benachbart zu dem Wärmetauscher 9 eine Klappe 23 zugeordnet, die von einem Motor 22 angesteuert ist. Durch den Motor 22 kann somit die Klappe 23 geöffnet oder geschlossen sein. Bei geöffneter Klappe 23 strömt Umgebungsluft in das Innere der Fördereinrichtung 11 und kühlt den dort geförderten Ausgangsstoff 10 ab. Um zusätzliche Umgebungsluft in einer ausreichenden Menge in das Innere der Fördereinrichtung 11 einzubringen, ist im Bereich der Klappe 23 ein Ventilator 21 vorgesehen, der von dem Motor 22 in Rotation versetzt ist. Mittels entsprechender Temperatursensoren oder Feuchtigkeitsmessern kann somit der Feuchtigkeitsgehalt und die Temperatur im Inneren der Fördereinrichtung 11 gemessen werden. Sobald die Messwerte vorgegebene Grenzbereiche über- oder unterschreiten, entsteht ein automatisiertes Einblasen von Umgebungsluft oder die im Inneren der Fördereinrichtung 11 vorhandene Temperatur wird mittels Heizungen bzw. Wärmestrahlung, die unmittelbar auf den Ausgangsstoff 10 einwirkt, erhöht. Diese Prozesssteuerungsmaßnahmen sind mittels einer Steuereinrichtung 25 vorgenommen, die elektrisch mit den Motoren 7, 14 und 22 sowie den nicht dargestellten Sensoren und Flüssigkeitsmessern verbunden ist.

Sobald die in die Fördereinrichtung 11 abtransportierten Ausgangsstoffe 10 getrocknet sind und einen Flüssigkeitsanteil von 15 % bis 20 % aufweisen, gelangen diese in die Pelletiereinrichtung 12, die schematisch dargestellt ist. Üblicherweise besteht die Pelletiereinrichtung 12 aus einem oder mehreren Pressstempeln, die von einem Motor 14, der ebenso mit der Steuereinrichtung 25 elektrisch verbunden ist, und von dieser angesteuert ist. Die Pressstempel drücken die getrockneten Ausgangsstoffe 13 durch eine Matrix, wodurch eine derart hohe Presskraft auf die Ausgangsstoffe 13 einwirkt, dass diese zu den vereinzelten Pellets 2 verpresst sind. Gegebenenfalls können die Pellets 2 im Inneren der Pelletiereinrichtung 12 verwirbelt oder weitergetrocknet werden, falls durch die Steuereinrichtung 25 entsprechende Messergebnisse erfasst sind, die solche Maßnahmen erfordern.

In Figur 3 ist eine von mehreren konstruktiven Möglichkeiten zur Vorverdichtung der flüssigkeitshaltigen Ausgangsstoffe 3 zu entnehmen. Dabei sind zwei Presswerkzeuge 5, 6 derart ausgerichtet, dass zwischen diesen ein Luftspalt gebildet ist, zwischen dem die Ausgangsstoffe 3 gelangen und folglich zwischen den rotierenden Presswerkzeugen 5, 6, die in Form von Schneckenwellen ausgestaltet sind, vorverdichtet sind und der in den Ausgangsstoffen 3 enthaltene Flüssigkeitsanteil 15 ausgepresst ist. Die Presswerkzeuge 5, 6 können auch als Pressstempel oder dergleichen ausgestaltet sein.

Durch die erfindungsgemäße Vorrichtung 1 und deren einzelnen Verarbeitungsabschnitte ist erreicht, dass der Rasenschnitt in Form von flüssigkeitshaltigen Ausgangsstoffen 3 unmittelbar zu den vereinzelten Pellets 2 verarbeitet werden kann. Der Sammelbehälter 4 ist dabei montierbar und als Bestandteil an die Vorrichtung 1 anbaubar bzw. abnehmbar. Somit könnte der Sammelbehälter 4 auch Bestandteil eines Mahlwerkes sein und das Gras 3 unmittelbar nach dem Rasenschnitt auffangen. Der Sammelbehälter 4 überführt demnach das eingesammelte Gras 3 unmittelbar an die beiden dazu benachbart angeordneten Presswerkzeuge 5, 6, sodass die Verarbeitung des Rasenschnittes 3 unverzüglich erfolgt.

## Patentansprüche

1. Verfahren zur Herstellung von Pellets (2), die aus einem flüssigkeitshaltigen Ausgangsstoff (3) zu fertigen sind,
**gekennzeichnet durch** die nachfolgend aufgeführten Verfahrensschritte:
- Einfüllen des Ausgangsstoffes (3) in einen Sammelbehälter (4), der Bestandteil einer Vorrichtung (1) ist,
- Auspressen des Ausgangsstoffes (3) mithilfe mindestens zwei Paaren von Presswerkzeugen (5, 6) in Form von Schneckenwellen oder Pressstempeln, die gesteuert von einem Motor (7) betrieben sind, zu einem vorverdichteten Ausgangsstoff (10), wobei die Presswerkzeuge (5, 6) unmittelbar an einer Ausgangsöffnung (4') des Sammelbehälters (4) angeordnet sind,
- Auffangen der beim Verdichten des Ausgangsstoffes (3) entstehenden Abwärme (8) in einem Wärmetauscher (9),
- Zuführen des vorverdichteten Ausgangsstoffes (10) zu einer Fördereinrichtung (11), **durch** die die Ausgangsstoffe (10) zu einer Pelletiereinrichtung (12) transportiert sind,
- Zuführen der in dem Wärmetauscher (9) aufgenommenen Abwärme (8) an die in der Fördereinrichtung (11) angeordneten Ausgangsstoffe (10), während diese bewegt sind,
- Verpressen des vorverdichteten Ausgangsstoffes (10) **durch** die Pelletiervorrichtung (12) zu vereinzelten Pellets (2) mit einem Flüssigkeitsgehalt von 15% bis 20% des Ausgangsstoffes (3).

2. Verfahren nach Anspruch 1,
**dadurch gekennzeichnet,**
**dass** die von dem Ausgangsstoff (3) abgegebene Flüssigkeit (15) in einem Auffangbecken (16) gesammelt ist und beispielsweise als Tierfutter verwendbar ist.

3. Verfahren nach Anspruch 1 oder 2,
**dadurch gekennzeichnet,**
**dass** dem flüssigkeitshaltigen Ausgangsstoff (3) während des Pressvorganges durch die Presswerkzeuge (5, 6) ein Flüssigkeitsanteil von 75 bis 80% entzogen ist und dass durch die nachfolgende Austrocknung des vorverdichteten Ausgangsstoffes (10) im Bereich der Fördereinrichtung (11) der Flüssigkeitsanteil des vorverdichteten Ausgangsstoffes (10) um weitere 5 bis 10% reduziert ist.

4. Verfahren nach einem der vorgenannten Ansprüche,
**dadurch gekennzeichnet,**
**dass** im Bereich der Fördereinrichtung (11) und des Wärmetauschers (9) eine Klappe (23) vorgesehen ist, durch die der Innenraum der Fördereinrichtung (11) mit der Umgebung zur Wärmeregulierung geöffnet oder verschließbar ist.

5. Verfahren nach Anspruch 4,
**dadurch gekennzeichnet,**
**dass** im Bereich der Klappe (13) ein Ventilator (21) vorgesehen ist, durch den Umgebungsluft in den Innenraum der Fördereinrichtung (11) einbringbar oder aus diesem in die Umgebung hinaus ausbringbar ist.

6. Verfahren nach einem der vorgenannten Ansprüche,
**dadurch gekennzeichnet,**
**dass** mittels einer Steuereinrichtung (25) sämtliche Bewegungsabläufe sowie die Einstellung und Regulierung der Motoren (7, 14, 22) gesteuert sind, derart, dass ein kontinuierlicher Strom von flüssigkeitshaltigem Ausgangsstoff (3) zu einem vorverdichteten Ausgangsstoff (10), zu einem getrockneten Ausgangsstoff (13) bis zur Pelletierung des getrockneten Ausgangsstoffes (13) erfolgt.

7. Vorrichtung (1) zur Durchführung eines Pelletier-Verfahrens, insbesondere nach einem der vorgenannten Ansprüche, bestehend aus:
- einer Pelletiereinrichtung (12), durch die aus einem flüssigkeitshaltigen Ausgangsstoff (3), insbesondere Gras- oder Rasenschnitt, eine Vielzahl von vereinzelten Pellets (2) in einem Pressvorgang hergestellt sind,
- und aus einem Sammelbehälter (4), in dem die Ausgangsstoffe (3) enthalten und der Vorrichtung (1) zuführbar sind,
**dadurch gekennzeichnet,**
- **dass** der Sammelbehälter (4) ein Bestandteil der Vorrichtung (1) ist,
- **dass** in dem Sammelbehälter (4) eine Ausgangsöffnung (4') vorhanden ist,
- **dass** unmittelbar benachbart zu der Ausgangsöffnung (4') mindestens ein Paar von zusammenwirkenden Presswerkzeugen (5, 6) angeordnet sind, die als Schneckenwellen oder Pressstempel ausgestaltet sind, zwischen denen die Ausgangsstoffe (3) eingefüllt und durch Verdichten zu einem vorverdichteten Ausgangsstoff (10) ausgepresst sind,
- **dass** die durch das Verdichten des Ausgangsstoffes (3) entstandene Abwärme (8) aufgefangen und an einen Wärmetauscher (9) weitergeleitet ist,
- **dass** die vorverdichteten Ausgangsstoffe (10) mittels einer Fördereinrichtung (11) abtransportiert sind,
- **dass** der Wärmetauscher (9) im Bereich der Fördereinrichtung (11) angeordnet ist und die aufgenommene Abwärme (8) an die Ausgangsstoffe (10) zu deren Trocknung abgibt,
- und **dass** die derart getrockneten Ausgangsstoffe (13) an die Pelletiereinrichtung (12) gefördert sind und durch diese zu den vereinzelten Pellets (2) mit einem Flüssigkeitsgehalt von 15% bis 20% verpresst sind.

8. Vorrichtung nach Anspruch 7,
**dadurch gekennzeichnet,**
**dass** unterhalb der Presswerkzeuge (5, 6) ein Gitter (18) angeordnet ist, auf das der vorverdichtete Ausgangsstoff (10) fällt und aufgefangen ist und dass das Gitter (18) mit der Fördereinrichtung (11) in Verbindung steht, derart, dass der vorverdichtete Ausgangsstoff (10) an diese übergeben ist.

9. Vorrichtung nach Anspruch 8,
**dadurch gekennzeichnet,**
**dass** in dem Gitter (18) eine Vielzahl von Öffnungen eingearbeitet sind, durch die die aus dem flüssigkeitshaltigen Ausgangsstoff (3) ausgetretene Flüssigkeit (15) hindurchtritt, und dass unterhalb des Gitters (18) ein Auffangbecken (16) positioniert ist, in dem die ausgetretene Flüssigkeit (15) aufgefangen und beispielsweise als Futtermittel verwendbar ist.

10. Vorrichtung nach einem der Ansprüche 7 bis 9,
**dadurch gekennzeichnet,**
**dass** die von dem Wärmetauscher (9) aufgenommene Abwärme (8) im Inneren der Fördereinrichtung (11) an den dort vorhandenen vorverdichteten Ausgangsstoff (10) abgegeben ist und/oder dass in dem Innenraum der Fördereinrichtung (11) eine Klappe (23) und ein Ventilator (21) angeordnet ist, durch die Umgebungsluft in die Fördereinrichtung (11) einsaugbar oder Abwärme abführbar ist, derart, dass der vorverdichtete Ausgangsstoff (10) in einem vorgegebenen Temperaturbereich von den Presswerkzeugen (5, 6) zu der Pelletiereinrichtung (12) transportiert ist.

11. Vorrichtung nach einem der Ansprüche 7 bis 10,
**dadurch gekennzeichnet,**
**dass** der Sammelbehälter (4) an die Vorrichtung (1) lösbar montiert ist.

## Geänderte Patentansprüche

### Geänderte Patentansprüche gemäss Regel 137(2) EPÜ.

1. Verfahren zur Herstellung von Pellets (2), die aus einem flüssigkeitshaltigen Ausgangsstoff (3) zu fertigen sind,
umfassend die nachfolgend aufgeführten Verfahrensschritte:
- Einfüllen des Ausgangsstoffes (3) in einen Sammelbehälter (4), der Bestandteil einer Vorrichtung (1) ist,
- Auspressen des Ausgangsstoffes (3) mithilfe von mindestens einem Paar von zusammenwirkenden Presswerkzeugen (5, 6) in Form von Schneckenwellen oder Pressstempeln, die gesteuert von einem Motor (7) betrieben sind, zu einem vorverdichteten Ausgangsstoff (10), wobei die Presswerkzeuge (5, 6) unmittelbar an einer Ausgangsöffnung (4`) des Sammelbehälters (4) angeordnet sind,
- Auffangen der beim Verdichten des Ausgangsstoffes (3) entstehenden Abwärme (8) in einem Wärmetauscher (9),
- Zuführen des vorverdichteten Ausgangsstoffes (10) zu einer Fördereinrichtung (11), durch die die Ausgangsstoffe (10) zu einer Pelletiereinrichtung (12) transportiert sind,
- Zuführen der in dem Wärmetauscher (9) aufgenommenen Abwärme (8) an die in der Fördereinrichtung (11) angeordneten Ausgangsstoffe (10), während diese bewegt sind,
- Verpressen des vorverdichteten Ausgangsstoffes (10) durch die Pelletiervorrichtung (12) zu vereinzelten Pellets (2) mit einem Flüssigkeitsgehalt von 15% bis 20% des Ausgangsstoffes (3),
**dadurch gekennzeichnet,**
**dass** im Bereich der Fördereinrichtung (11) und des Wärmetauschers (9) eine Klappe (23) vorgesehen ist, durch die der Innenraum der Fördereinrichtung (11) mit der Umgebung zur Wärmeregulierung geöffnet oder verschließbar ist, wobei im Bereich der Klappe (13) ein Ventilator (21) vorgesehen ist, durch den Umgebungsluft in den Innenraum der Fördereinrichtung (11) einbringbar oder aus diesem in die Umgebung hinaus ausbringbar ist.

2. Verfahren nach Anspruch 1,
**dadurch gekennzeichnet,**
**dass** die von dem Ausgangsstoff (3) abgegebene Flüssigkeit (15) in einem Auffangbecken (16) gesammelt ist und beispielsweise als Tierfutter verwendbar ist.

3. Verfahren nach Anspruch 1 oder 2,
**dadurch gekennzeichnet,**
**dass** dem flüssigkeitshaltigen Ausgangsstoff (3) während des Pressvorganges durch die Presswerkzeuge (5, 6) ein Flüssigkeitsanteil von 75 bis 80% entzogen ist und dass durch die nachfolgende Austrocknung des vorverdichteten Ausgangsstoffes (10) im Bereich der Fördereinrichtung (11) der Flüssigkeitsanteil des vorverdichteten Ausgangsstoffes (10) um weitere 5 bis 10% reduziert ist.

4. Verfahren nach einem der vorgenannten Ansprüche,
**dadurch gekennzeichnet,**
**dass** mittels einer Steuereinrichtung (25) sämtliche Bewegungsabläufe sowie die Einstellung und Regulierung der Motoren (7, 14, 22) gesteuert sind, derart, dass ein kontinuierlicher Strom von flüssigkeitshaltigem Ausgangsstoff (3) zu einem vorverdichteten Ausgangsstoff (10), zu einem getrockneten Ausgangsstoff (13) bis zur Pelletierung des getrockneten Ausgangsstoffes (13) erfolgt.

5. Vorrichtung (1) zur Durchführung eines Pelletier-Verfahrens, insbesondere nach einem der vorgenannten Ansprüche, bestehend aus:
- einer Pelletiereinrichtung (12), durch die aus einem flüssigkeitshaltigen Ausgangsstoff (3), insbesondere Gras- oder Rasenschnitt, eine Vielzahl von vereinzelten Pellets (2) in einem Pressvorgang hergestellt sind,
- und aus einem Sammelbehälter (4), in dem die Ausgangsstoffe (3) enthalten und der Vorrichtung (1) zuführbar sind,
wobei
- der Sammelbehälter (4) ein Bestandteil der Vorrichtung (1) ist,
- in dem Sammelbehälter (4) eine Ausgangsöffnung (4`) vorhanden ist,
- unmittelbar benachbart zu der Ausgangsöffnung (4`) mindestens ein Paar von zusammenwirkenden Presswerkzeugen (5, 6) angeordnet sind, die als Schneckenwellen oder Pressstempel ausgestaltet sind, zwischen denen die Ausgangsstoffe (3) eingefüllt und durch Verdichten zu einem vorverdichteten Ausgangsstoff (10) ausgepresst sind,
- die durch das Verdichten des Ausgangsstoffes (3) entstandene Abwärme (8) aufgefangen und an einen Wärmetauscher (9) weitergeleitet ist,
- die vorverdichteten Ausgangsstoffe (10) mittels einer Fördereinrichtung (11) abtransportiert sind,
- der Wärmetauscher (9) im Bereich der Fördereinrichtung (11) angeordnet ist und die aufgenommene Abwärme (8) an die Ausgangsstoffe (10) zu deren Trocknung abgibt,
- und die derart getrockneten Ausgangsstoffe (13) an die Pelletiereinrichtung (12) gefördert sind und durch diese zu den vereinzelten Pellets (2) mit einem Flüssigkeitsgehalt von 15% bis 20% verpresst sind
**dadurch gekennzeichnet,**
**dass** die von dem Wärmetauscher (9) aufgenommene Abwärme (8) im Inneren der Fördereinrichtung (11) an den dort vorhandenen vorverdichteten Ausgangsstoff (10) abgegeben ist und/oder dass in dem Innenraum der Fördereinrichtung (11) eine Klappe (23) und ein Ventilator (21) angeordnet ist, durch die Umgebungsluft in die Fördereinrichtung (11) einsaugbar oder Abwärme abführbar ist, derart, dass der vorverdichtete Ausgangsstoff (10) in einem vorgegebenen Temperaturbereich von den Presswerkzeugen (5, 6) zu der Pelletiereinrichtung (12) transportiert ist.

6. Vorrichtung nach Anspruch 5,
**dadurch gekennzeichnet,**
**dass** unterhalb der Presswerkzeuge (5, 6) ein Gitter (18) angeordnet ist, auf das der vorverdichtete Ausgangsstoff (10) fällt und aufgefangen ist und dass das Gitter (18) mit der Fördereinrichtung (11) in Verbindung steht, derart, dass der vorverdichtete Ausgangsstoff (10) an diese übergeben ist.

7. Vorrichtung nach Anspruch 6,
**dadurch gekennzeichnet,**
**dass** in dem Gitter (18) eine Vielzahl von Öffnungen eingearbeitet sind, durch die die aus dem flüssigkeitshaltigen Ausgangsstoff (3) ausgetretene Flüssigkeit (15) hindurchtritt, und dass unterhalb des Gitters (18) ein Auffangbecken (16) positioniert ist, in dem die ausgetretene Flüssigkeit (15) aufgefangen und beispielsweise als Futtermittel verwendbar ist.

8. Vorrichtung nach einem der Ansprüche 5 bis 7,
**dadurch gekennzeichnet,**
**dass** der Sammelbehälter (4) an die Vorrichtung (1) lösbar montiert ist.
